# EUROPÄISCHE PATENTANMELDUNG

(11) **EP 1 580 782 A1**
(43) Veröffentlichungstag der Anmeldung: **28.09.2005**
(21) Anmeldenummer: 05101919.8
(22) Anmeldetag: 11.03.2005
(51) Int. Cl.: H01H 13/70

(54) **Bedienteil für Installationstechnik**

(30) Priorität: 26.03.2004 DE 102004014935
(71) Anmelder: SIEMENS AKTIENGESELLSCHAFT, 80333 München (DE)
(72) Erfinder: Niedermann, Thomas, 93051, Regensburg (DE)

(57) **Zusammenfassung**

Die vorliegende Erfindung betrifft ein Bedienteil für die Installationstechnik.

Ein solches Bedienteil für die Installationstechnik weist einen Gehäuseboden auf, an dem ein Funktionsteil (20) und eine Gehäuseabdeckung (40) anordenbar sind. Die Gehäuseabdeckung (40) weist betätigbare Bedienelemente auf und sichtbare, ablesbare Anzeigeelemente (30) auf. Die Gehäuseabdeckung (40) ist mindestens in einem Anzeigebereich (43) transparent ausgebildet, wobei benachbart zu dem Anzeigebereich (43) die Tasten (41) als Bedienelemente angeordnet sind.

## Beschreibung

### Bedienteil für Installationstechnik

Die vorliegende Erfindung betrifft ein Bedienteil für die Installationstechnik. Bedienteile in der Installationstechnik sind insbesondere zur Montage an Wänden geeignet und weisen ein Bodenteil auf, welches meist die Einrichtungen zur Wandbefestigung beinhaltet und innerhalb dessen ein Funktionsteil anordenbar ist, welches beispielsweise über zugeführte Leitungen elektrisch versorgt ist und zum Steuern von unterschiedlichen Funktionen Schaltkreise und elektrische Schaltungen aufweist. Dabei sind am Funktionsteil Kontaktstellen bzw. betätigbare Schaltelemente angeordnet in Abhängigkeit deren Betätigung Stellbefehle oder Schaltvorgänge ausführbar sind. Darüber hinaus ist eine Gehäuseabdeckung vorgesehen, auf welcher die vom Benutzer betätigbaren Bedienelemente angebracht sind, welche auf die Schaltelemente des Funktionsteils einwirken.

Für die Gehäuseoberfläche für die Bedienteile ist dabei in Abhängigkeit der Konfiguration des Funktionsteils jeweils eine andere Gehäuseabdeckung vorzusehen, je nach dem ob aktive Anzeigeelemente, Hinterleuchtungen oder Beschriftungen erforderlich sind.

Demgegenüber ist es Aufgabe der Erfindung ein Bedienteil bereitzustellen, dessen Gehäuseabdeckung gegenüber der Ausgestaltung der darunter liegenden Flachbaugruppe variabel ist.

Die der Erfindung zugrunde liegende Aufgabe wird durch ein Bedienteil gemäß dem Anspruch 1 gelöst.

Ein solches Bedienteil für die Installationstechnik weist einen Gehäuseboden auf, an dem ein Funktionsteil und eine Gehäuseabdeckung anordenbar sind. Die Gehäuseabdeckung weist betätigbare Bedienelemente auf und sichtbare, ablesbare Anzeigeelemente auf. Die Gehäuseabdeckung ist mindestens in einem Anzeigebereich transparent ausgebildet, wobei benachbart zu dem Anzeigebereich die Tasten als Bedienelemente angeordnet sind.

Durch das transparente Ausbilden der Gehäuseabdeckung im Anzeigebereich kann unterhalb der Gehäuseabdeckung ein beliebiges Anzeigeelement angeordnet sein, so dass die Gestaltung der Oberfläche der Gehäuseabdeckung unabhängig ist von der Art des darunter angeordneten Anzeigeelements. Durch diese Variabilität ist es nicht mehr erforderlich die Gehäuseabdeckung an das tatsächlich verwendete Anzeigeelement anzupassen. Die Bedienelemente sind dabei als zum Anzeigebereich benachbart angeordnete Tasten ausgebildet. Durch diese Maßnahme wird sichergestellt, dass Bedienelemente und Gehäuseabdeckung als ein zusammengehöriges Funktionsteil herstellbar sind.

Gemäß bevorzugter Ausgestaltung der Erfindung sind die Tasten in der Gehäuseabdeckung geführt gehalten und wirken auf am Funktionsteil angeordnete Schaltelemente ein. Die Tasten können somit als die Funktionsweise beeinflussende Elemente verwendet werden und durch die Betätigung der Tasten können mittels dem Funktionsteil unter der darauf angeordneten elektrischen Schaltung unterschiedliche Funktionen angesteuert werden. Aufgrund der Gestaltung der Gehäuseabdeckung und dem Funktionsteil ist es dabei insbesondere möglich, in einer Gehäuseabdeckung Funktionstasten unterschiedlicher Größe anzuordnen, je nach dem wie viele Tasten zur Steuerung der Funktionen erforderlich sind. Die Tasten erstrecken sich dann über eine oder mehrere Längen eines Rastermaßes und grenzen unmittelbar aneinander an. Es können auch feststehende Blenden anstelle von nicht benötigten Tasten verwendet sein.

Gemäß bevorzugter Ausgestaltung der Erfindung ist auf dem Funktionsteil in einem von dem Anzeigebereich der Gehäuseabdeckung überdeckten Bereich ein Anzeigeelement angeordnet. Das Anzeigeelement ist dabei aus wenigstens einem der Elemente der Menge aus Bildschirm, Beschriftungsbereich und Leuchtelemente gebildeten Menge gebildet. Das Anzeigeelement kann dabei mit dem Funktionsteil elektrisch kontaktiert sein, so dass beispielsweise Bildschirm oder Hinterleuchtung elektrisch von dem Funktionselement angesteuert wird. Das Anzeigeelement ermöglicht es einen modularen Aufbau aus unterschiedlichen Elementen zusammenzufügen und an entsprechender Stelle, nämlich im Anzeigebereich unter der Gehäuseabdeckung, gehalten zu sein. Das Anzeigeelement kann dabei aktive Bildschirmanzeigen, hinterleuchtete Schriftfelder oder auch nur Funktionsleuchten - die Schaltzustände anzeigen und auch mehrfarbig gestaltet sein können (gleich beispielsweise in den Ampelfarben rot, gelb und grün, um Schaltzustände und Fehlermeldungen zu signalisieren) - sein. Durch die so geartete Gestaltung des Anzeigeelements und der Gehäuseabdeckung wird eine flexible Ausgestaltung der Anzeigefunktion, der Tastenzahl und der Gehäuseabdeckung ermöglicht. Dabei kann vorgesehen sein, dass zumindest ein Teilbereich des Anzeigeelements hinterleuchtet ist, damit eine Lesbarkeit des Anzeigeelements auch bei Dunkelheit gegeben ist.

Gemäß bevorzugter Ausgestaltung wird eine funktionale Beziehung zwischen den Tasten und den ihnen zugeordneten Funktionen dadurch hergestellt, dass ein räumlicher Bezug zwischen einzelnen Bedienelementen und Bereichen des Anzeigeelements hergestellt ist. Insbesondere ist das Bedienelement unmittelbar benachbart zu einem Anzeigeelement, welches Informationen über die Bedienfunktion oder den Bedienzustand der Funktionalität, welcher der benachbarten Taste zugeordnet ist, anzeigt. Die Gestaltung ist dabei variabel bezüglich der Anzahl der vorhandenen Tasten.

Gemäß bevorzugter Ausgestaltung der Erfindung weist die Gehäuseabdeckung einen Randbereich auf, welcher sich bis zum Gehäuseboden erstreckt und diesen insbesondere umgreift. Der Randbereich ist dabei vorzugsweise durch Verrasten - bzw. anderweitig form- und/oder kraftschlüssig - am Gehäuseboden befestigt. Durch diese Maßnahme wird in einfacher Weise ein nach außen hin geschlossenes Bedienteil geschaffen, das nur von den Teilen in Gehäuseboden und Gehäuseabdeckung nach außen hin begrenzt wird. Es wird ein geschlossenes, vorzugsweise staubgeschütztes bzw. spritzwassergeschütztes, Gehäuse geschaffen. Das Gehäuse weist nach außen hin nur eine kontinuierlich umlaufende Fügestelle auf, welche insbesondere nach außen hin, bei befestigtem Bedienteil, nicht direkt sichtbar ist.

Gemäß weiterführender Ausgestaltung der Erfindung wird der Randbereich der Gehäuseabdeckung aus einem vom Anzeigebereich verschiednen Material hergestellt. Dabei unterscheiden sich die Materialien vor allem hinsichtlich ihrer optisch sichtbaren Eigenschaften, wie beispielsweise Material, Materialfarbe und Oberflächenrauheit, so dass sich der Randbereich vom Anzeigebereich gut erkennbar optisch unterscheidet. Dabei kann es insbesondere gegeben sein, dass der Randbereich bis an die Bedienelemente, nämlich die Tasten heranreicht und die Tasten die Trennfunktion zwischen Anzeigebereich und Randbereich zumindest bereichsweise übernehmen, wobei die Tasten ebenfalls farblich und anderweitig optisch oder haptisch von der Gehäuseabdeckung verschieden ausgebildet sind. Bei Verwendung eines Materials für Randbereich und Anzeigebereich kann insbesondere durch eine raue Oberfläche ein nicht durchsichtiger Randbereich geschaffen werden.

Gemäß vorteilhafter Ausgestaltung der Erfindung ist die Gehäuseabdeckung mit ihrem Randbereich und dem Anzeigebereich als einstückiges Bauteil ausgebildet und insbesondere im Zweikomponentenspritzguss hergestellt. Durch diese Herstellung wird es ermöglicht eine kostengünstige einteilige Ausbildung der Gehäuseabdeckung zu erreichen und gleichzeitig unterschiedliche Materialien mit unterschiedlichen vorteilhaften Eigenschaften zu verwenden.

Im Übrigen ist die Erfindung nachfolgend auch anhand des in der Zeichnung dargestellten Ausführungsbeispiels näher erläutert. Dabei zeigt die einzige Figur in räumlicher Explosionsdarstellung den Aufbau eines erfindungsgemäßen Bedienteils.

Die einzige Figur zeigt den Gehäuseboden 10, welcher insbesondere Führungselemente 11 zur lagefesten Aufnahme des Funktionsteils 20 und Befestigungsbereiche 12 zur Montage des Bedienteils an einem Gebäude, beispielsweise einer Wand, aufweist. Über die Führungselemente 11 wird sichergestellt, dass Lage und Ausrichtung des Funktionsteils 20 eindeutig festgelegt ist. Das Funktionsteil 20 ist mit einer in der Zeichnung nicht dargestellten Schaltelektronik versehen und weist die Schaltelemente 21 auf, welche durch Tasten als Bedienelemente betätigbar sind. Dabei können sowohl einzelnen Schaltelementen 21 als auch mehreren Schaltelementen 21 gemeinsam jeweils eine Taste der Gehäuseabdeckung 40 zugeordnet sein. In einem zentralen Bereich des Funktionsteils 20, zwischen den beiden Reihen von Schaltelementen 21, wird das Anzeigeelement 30 auf das Funktionsteil 20 aufgesetzt. Bei dem Anzeigeelement 30 kann es sich sowohl um ein einstückiges, aus einem Material geformten Bauteil handeln als auch um ein Bauteil, das aus mehreren Teilsegmenten besteht. Die Oberfläche 31 des Anzeigeelements wird vom Anzeigebereich 43 der Gehäuseabdeckung 40 überdeckt.

Das Anzeigeelement 30 selbst kann dabei an seiner Oberfläche einen Beschriftungsbereich oder einen Bildschirmbereich, wie eine Plasma- oder LCD-Anzeige, oder aber auch Leuchtelemente oder eine Kombination aus diesen Elementen aufweisen. Dabei ist es - insbesondere bei Bildschirmen - möglich, dass wenigstens ein Teil des Anzeigeelements 30 einstückig mit dem Funktionsteil 20 verbunden ist und somit zumindest ein Teil des Anzeigeelements 30 auch Bestandteil des Funktionsteils ist. An der Oberfläche 31 des Anzeigeelements 30 sind damit die Informationen optisch vermittelbar, welche durch den Anzeigebereich 43 der Gehäuseabdeckung 40 hindurch sichtbar und damit für den Benutzer optisch erfassbar sind. Das Anzeigeelement 30 und insbesondere als Beschriftungsbereich gestaltete Abschnitte des Anzeigeelements 30 können an der Gehäuseabdeckung 40 selbst oder zwischen Gehäuseabdeckung und Funktionsteil 20 gehalten sein. Auch ein Beschriften der Oberfläche der Gehäuseabdeckung 40 in einem entsprechenden Bereich des Anzeigeelements 30 ist möglich.

Das Bedienelement wird nach außen hin neben der von dem Gehäuseboden 10 gebildeten Bodenfläche allseits von der Gehäuseabdeckung 40 abgeschlossen, wobei die Gehäuseabdeckung einen Randbereich 42 aufweist, der die Höhe des Gehäuses bestimmt und bis in die Oberfläche des Gehäuses hineinragen kann, die der Bodenfläche des Gehäusebodens 10 gegenüberliegt. In einem bis an die Tasten 41, welche in der Gehäuseabdeckung 40 betätigbar linear beweglich gehalten sind, heranragenden Anzeigebereich 43 ist die Gehäuseabdeckung 40 transparent, also durchsichtig, ausgebildet. Durch die benachbarte Anordnung von sichtbaren Zeichen oder von Leuchtelementen bezüglich einer Taste 41 am Anzeigeelement 30 unterhalb des Anzeigebereichs 43 wird eine funktionale Beziehung zwischen dem Schaltzustand oder der Funktion oder beidem einer Taste 41 und der zugeordneten Funktion bei Betätigung der Taste geschaffen. Dadurch ist es entbehrlich, dass die Tasten selber Anzeigeelemente oder Leuchtmittel aufweisen, welche die Position der Taste oder einen Schaltzustand signalisieren, so dass die Tasten 41 selbst als geschlossene Spritzgussbauteile aus nicht durchsichtigem Kunststoff hergestellt sein können.

Die Gehäuseabdeckung 40 kann sowohl vollständig durchsichtig ausgebildet als auch, beispielsweise im Zweikomponentenspritzgussverfahren, aus zwei unterschiedlichen Materialien gebildet sein, wobei ein transparentes Material die Fläche des Anzeigebereichs 43 definiert, während der Randbereich 42 die Höhe des Gehäuses definiert und einen seitlich umfassenden Rahmen an der Oberfläche bildet und aus einem nicht durchsichtigen Material bestehen kann, so dass insbesondere auch nicht am Rand sichtbar ist, dass ein Funktionsteil 20 auf dem Gehäuseboden 10 angeordnet ist und wie das Anzeigeelement 30 selbst gestaltet ist.

## Patentansprüche

1. Bedienteil für Installationstechnik,
- mit einem Gehäuseboden (10),
- einem im Gehäuseboden (10) anordenbaren Funktionsteil (20) und
- einer Gehäuseabdeckung (40), welche betätigbare Bedienelemente aufweist sowie im Bereich der Gehäuseabdeckung (40) angeordnete sichtbare Anzeigeelemente (30),
**dadurch gekennzeichnet, dass**
- die Gehäuseabdeckung (40) zumindest in einem Anzeigebereich (43) transparent ausgebildet ist und
- benachbart zu dem Anzeigebereich (43) Tasten (41) als Bedienelemente angeordnet sind.

2. Bedienteil nach Anspruch 1, **dadurch gekennzeichnet, dass** die Tasten (41) in der Gehäuseabdeckung (40) geführt gehalten sind und auf Schaltelemente (21) am Funktionsteil (20) einwirken.

3. Bedienteil nach einem der vorangegangenen Ansprüche, **dadurch gekennzeichnet, dass** auf dem Funktionsteil (20) in einem von dem Anzeigebereich (43) der Gehäuseabdeckung (40) überdeckten Bereich ein Anzeigeelement (30) angeordnet ist, welches wenigstens eines der Elemente aus der aus Bildschirm, Beschriftungsbereich, Leuchtelemente gebildeten Menge enthält.

4. Bedienteil nach Anspruch 3, **dadurch gekennzeichnet, dass** das Anzeigeelement (30) zumindest bereichsweise hinterleuchtet ist.

5. Bedienteil nach Anspruch 3 oder 4, **dadurch gekennzeichnet, dass** das Anzeigeelement (30) durch räumliche Anordnung einzelnen Bedienelementen zugeordnete Bereiche aufweist.

6. Bedienteil nach einem der vorangegangenen Ansprüche, **dadurch gekennzeichnet, dass** die Gehäuseabdeckung (40) einen Randbereich (42) aufweist, der sich bis hin zum Gehäuseboden (10) erstreckt, wobei der Randbereich (42) vorzugsweise durch Verrasten am Gehäuseboden (10) befestigt ist.

7. Bedienteil nach Anspruch 6, **dadurch gekennzeichnet, dass** der Randbereich (42) aus einem vom Anzeigebereich (43) verschiedenen Material hergestellt ist, wobei der Randbereich (42) insbesondere nicht durchsichtig ist und sich vorzugsweise wenigstens hinsichtlich einem der Eigenschaften aus Material, Oberflächenrauheit und Farbe von dem Anzeigebereich (43) unterscheidet.

8. Bedienteil nach Anspruch 7, **dadurch gekennzeichnet, dass** die Gehäuseabdeckung (40) mit Randbereich (42) und Anzeigebereich (43) einstückig ausgebildet und insbesondere im Zweikomponentenspritzguss hergestellt ist.
